# EUROPÄISCHE PATENTSCHRIFT

(11) **EP 2 347 833 B1**
(45) Veröffentlichungstag und Bekanntmachung des Hinweises auf die Patenterteilung: **27.05.2015**
(21) Anmeldenummer: 10000778.0
(22) Anmeldetag: 26.01.2010
(51) Int. Cl.: B07B 4/02, B07B 4/08

(54) **Entfüllerungsanlage und Verfahren zur Entfüllerung mit regelbarer Materialbettstärke**
System for removing dust and method of removing dust with adjustable material bed thickness
Installation et procédé pour enlever des poussières avec épaisseur réglable de lit de matériau

(43) Veröffentlichungstag der Anmeldung: 27.07.2011
(73) Patentinhaber: SKG Aufbereitungstechnik GmbH, 31787 Hameln (DE)
(72) Erfinder: Schaper, Carsten, 31789 Hameln (DE)
(74) Vertreter: Szaunig, Bernd

(56) Entgegenhaltungen:
- DE-A1- 2 404 756
- DE-A1- 4 315 893
- DE-A1-102007 020 156
- DE-A1-102008 021 346
- DE-C2- 4 413 288
- FR-A1- 2 578 454
- NL-C- 1 014 560
- US-A- 5 437 373
- US-A1- 2006 102 450

## Beschreibung

Die vorliegende Erfindung befasst sich mit einer Entfüllerungsanlage mit regelbarer Materialbettstärke, mit einer stufenförmig ausgebildeten Transportfläche, die nach dem Wirkprinzip der sogenannten Sichtertechnik arbeitet und sowohl mit diskreten Bauteilen in bereits bestehende Anlagen eingebaut werden kann, als auch in Modulbauweise zusammenzustellen ist. Die vorliegende Erfindung befasst sich des Weiteren mit einem Verfahren zur Entfüllerung.

Eine derartige Anlage gemäß dem Oberbegriff des Anspruchs 1, sowie ein derartiges Verfahren gemäß dem Oberbegriff des Anspruchs 10 sind aus der US 5,437,373 im Stand der Technik bekannt. Diese Druckschrift offenbart eine Anlage, in der das Material flächenförmig durch die perforierten Transportböden mit Luft beaufschlagt wird und somit in einen Schwebezustand gelangt oder auf Grund des spezifischen Gewichtes auf der Siebfläche liegen bleibt. Oberhalb der Mechanik der Siebflächen ist eine Abgaseinheit angeordnet, die das eingeblasene Gas absaugt. Der mit dieser Anlage zu separierende Materialstrom ist verhältnismäßig inhomogen und beinhaltet Teile wie großflächiges Papier (z. B. Telfonbücher), Glasscherben, Kunststoffteile oder Pappstücke. Die Transportfläche, auf der der Materialstrom transportiert wird, ist im Wesentlichen in zwei Teil-Transportflächen unterteilt, wobei das Ende der ersten Teil-Transportfläche, auf die der Materialstrom zuerst abgelegt wird, unterhalb des Anfangs der zweiten Teil-Transportfäche angeordnet ist.

Die DE 10 2007 020 156 A1 offenbart eine Stauleiste, die quer zur Strömungsrichtung des Schüttgutes auf einem Siebbelag einer Siebmaschine angeordnet ist. Der eigentliche Trennvorgang des Materialstromes spielt sich im Wesentlichen unter Wasser ab, wobei die Stauleiste keine Umwälzwirkung des Materials aufweist. Die Anlage gemäß dieser Druckschrift dient zur Trennung von organischen Stoffen mit geringerer Dichte, wie beispielsweise Holz oder Kohle aus einem Mineralgemisch mit einem höheren spezifischen Gewicht. Der Schwerpunkt dieser Druckschrift liegt in der Konstruktion der Stauleisten, die als Düsen ausgebildet sind, integriert in steckbare Polyurethan Siebbelege.

Ferner ist aus der DE 43 15 893 A1 im Stand der Technik eine kaskadenähnliche Schurre bekannt geworden, die in mehrere stufenförmig angeordnete Teilebenen aufgeteilt ist, über die das Schüttgut infolge der Schwerkraft der stark geneigten Teilebenen der Schurre herab fällt. Auf dem Weg der Schurre wird das Schüttgut an einer bestimmten Stelle von einem Gasstrom durchdrungen, sodass sich Feinstaubpartikel aus dem Schüttgut lösen und einer darüber angeordneten Absaugglocke nach dem Wirkprinzip eines Kaskadensichters einer Abgasleitung zugeführt. Die nicht vom Gasstrom erfassten Partikel gelangen über eine verlängerte Rutsche in ein Auffangsilo, in dem sie bis zur Weiterverarbeitung gelagert werden. Als nachteilig an einer derartigen Anlage wird es empfunden, dass hiermit nur Schüttgüter in ihre einzelnen Bestandteile separiert werden können, die verhältnismäßig fein in ihrer Gesamtstruktur und relativ homogen in der Größenverteilung der einzelnen Partikel sind. Insbesondere können mit einer derartigen Anlage keine Gesteinsbrocken im Größenbereich von Zentimetern transportiert und separiert werden.

Ferner ist aus der DE 44 13 288 C2 eine Vorrichtung zur Selektion von Bauschutt bekannt geworden, die zum Trennen des Materials eine im Wesentlichen horizontale Vibrationsrinne und einen nachgeordneten Windsichter zum Absondern von Leichtstoffen offenbart. Diese Erfindung ist dadurch gekennzeichnet, dass das von der Vibrationsrinne herabfallende Schüttgut vom Luftstrom eines vertikalen Windsichters erfasst wird, wodurch ein Großteil der Staubanteile des Schüttguts separiert wird, der von einem Unterdruckförderer aufgenommen und abtransportiert wird. Als nachteilig an dieser Vorrichtung wird es empfunden, dass der Aufbau technisch verhältnismäßig kompliziert ist und der Säuberungsgrad des Schüttguts infolge der relativ kurzen Verweilzeit, der das Schüttgut dem Luftstrom ausgesetzt ist, verhältnismäßig gering ist.

In vielen Ländern der Welt sind Wasserressourcen sehr begrenzt und daher ein kostbares Gut. Durch diesen Wassermangel ist es in den trockenen Regionen nicht bzw. nur begrenzt möglich, Nassaufbereitungsanlagen wirtschaftlich zu betreiben. Daher ist es wünschenswert, eine Maschine bereitzustellen, die ohne den Gebrauch von Wasser Staubanteile < 0,08 mm aus einem Schüttgut separieren können. Dies gilt insbesondere für mineralische Rohstoffe, kann aber auch für andere Schüttgüter eingesetzt werden. Die Investitionskosten der zurzeit bekannten "trockenen" Separationsanlagen, wie Sieb- und Sichteranlagen, in denen aus Schüttgütern der Körnung 0 - 5 mm der Staubanteil < 0,08 mm entfernt wird, sind hoch. Für die Betreiber von Steinbrüchen ist es häufig kostengünstiger, dieses Material auf Halden zu lagern oder zu einem geringen Preis als Füllmaterial zu verkaufen. Das führt zu dem Ergebnis, dass in vielen Ländern riesige Halden mit einem Splitt der Körnung 0 - 5 mm aufgeschüttet werden.

Für die Bauindustrie werden weltweit natürliche Rohstoffe gewonnen, um z.B. als Betonzuschlagstoffe oder für die Herstellung von Asphalt eingesetzt zu werden. Hierbei handelt es sich um Kalkstein, Granit, Basalt aber auch um andere Naturgesteine. Diese Rohstoffe werden in der Regel im Tagebau abgebaut und für die entsprechenden Einsatzfälle in verschiedene Körngrößen gebrochen. Gängige Körnungen für die Baubranche sind 0 - 5 mm, 5 - 8 mm, 8 - 16 mm, 16 - 22 mm, 22 - 32 mm und 32 - 56 mm. Die Kornform der aufbereiteten Rohstoffe ist für die unterschiedlichen Applikationen in der Baustoff-Industrie von Bedeutung. Daher werden in der Herstellung spezielle Brecher und Prallmühlen eingesetzt, die Körnungen nach den DIN/EN Normen erzeugen.

Je nachdem, welche Körnungen der Produzent herstellen möchte, werden der Primärbrechstufe sekundäre und tertiäre nachgeschaltet. Diese brechen dann das Aufgabematerial in die klassischen, oben genannten Körnungen. Jeder einzelnen Brechstufe sind Siebmaschinen nachgeschaltet, die das Material in die gewünschten Körngrößen klassieren.

Durch das mehrfache Brechen der Gesteine wird auch Feinstaub < 0.09 mm produziert, der in der Branche als "Füller" bezeichnet wird. Diese feinen Partikel haften entweder an den gröberen Körnungen an oder sind als freies Feinmaterial in der Körnung 0 - 5 mm enthalten. Für viele Anwendungsbereiche darf die Menge des Füllers in diesen Körnungen nicht größer als 5 % der Gesamtmenge betragen, da der Feinanteil sich negativ, z. B. beim Beton, auf die Festigkeit auswirkt.

Um den Füller-Anteil in den Körngrößen 0 - 5 mm auf max. 5% zu reduzieren, sind weitere Produktionsschritte erforderlich. Gängige Praxis sind Siebanlagen oder Windsichter, die auf unterschiedlichen physikalischen Wirkprinzipien basieren. Aufgrund der Komplexität dieser Technologien wird das Wirkprinzip nachstehend vereinfacht erklärt.

Für die Aussiebung von Feinanteilen, wie dem Füller, werden heute direkt erregte Siebanlagen eingesetzt. Hierbei handelt es sich um stark geneigt eingebaute Siebbeläge in feststehenden Siebkästen, die durch Magnetstößel oder kleinen Unwuchtmotoren direkt erregt werden. Das Aufgabematerial wird auf diese vibrierenden Siebbeläge aufgegeben und läuft durch die natürliche Gravitation darüber hinweg.

In einer Sichteranlage wird das Aufgabematerial in einen Gasstrom eingeleitet (meistens Luft), in dem die Materialteilchen auf Grund ihres spezifischen Gewichts oder ihrer spezifischen Oberfläche absinken oder aufsteigen. D.h., die schweren und damit groben Teile sinken ab und die feinen steigen auf. Die aufsteigenden, vom Gas mitgetragenen Feinanteile werden in der Regel durch Filtersysteme ausgeschieden. Auch in der Sichter-Technologie gibt es verschiedene Systeme, wie Gegenstromsichter, Kaskadensichter, Querstromsichter und viele mehr. All diese Sichterarten basieren auf dem gleichen Wirkprinzip. Die Sichter benötigen aufgrund des Prozesses eine große Einbauhöhe und sind sehr empfindlich gegenüber hohen Temperaturen und hoher Luftfeuchtigkeit. Daher müssen sie häufig gut isoliert sein, was zusätzlichen Investitionsbedarf bedeutet.

Daher ist es Aufgabe der vorliegenden Erfindung, eine Anlage und ein Verfahren bereitzustellen, die in der Lage sind, eine Mischung aus groben, mittleren und feinen Materialanteilen zu entmischen und am Austrag des Materialstroms einen Restgehalt an feinen Teilchen < 0,08 mm im Durchmesser von < 5 % ohne Wasser mit geringem Energieaufwand zu erzielen.

Diese Aufgabe wird mit den kennzeichnenden Merkmalen der Hauptansprüche 1 und 10 gelöst.

Weitere erfindungswesentliche Merkmale sind den Unteransprüchen und der Beschreibung zu entnehmen.

Die erfindungsgemäße Anlage zur Entfüllerung von gemischtem Schüttgut mit einer geneigten, stufenförmig ausgebildeten Transportfläche, die in mindestens zwei Teil-Transportflächen unterteilt ist, auf der das Schüttgut liegt und nach jeder Stufe ein das Schüttgut durchdringender Gasstrom angeordnet ist, wobei die Neigung der mindestens zwei Teil-Transportflächen zwischen 3° und 25°, liegt und die mindestens zwei Teil-Transportflächen so ausgebildet sind, um periodische Schwingungen auszuführen und der Gasstrom im Bereich mindestens einer Stufe am Ende der mindestens einen Teil-Transportfläche das Schüttgut durchdringt, ist dadurch gekennzeichnet, dass vor jeder Stufe, im Bereich der Stufe auf den mindestens zwei Teil-Transportflächen jeweils mindestens ein Querelement angeordnet ist, das den Schüttgutstrom, zumindest kurzzeitig, bremst; und dass der Gasstrom nach Durchdringen des Schüttguts von mindestens einer Absaugeinrichtung aufgenommen wird, wobei die Absaugeinrichtung im Bereich der mindestens einen Stufe angeordnet ist.

Das Verfahren mit einer o.g. Anlage zeichnet sich dadurch aus, dass vor jeder Stufe, im Bereich der Stufe auf den mindestens zwei Transportflächen jeweils mindestens ein Querelement angeordnet wird, das den Schüttgutstrom, zumindest kurzzeitig bremst; und dass der Gasstrom nach Durchdringen des Schüttgutes von mindestens einer Absaugeinrichtung aufgenommen wird, die im Bereich der mindestens einen Stufe angeordnet wird.

Dabei ist es vorteilhaft, dass die mindestens eine Transportfläche in einem geschlossenen Gehäuse angeordnet ist, wobei mindestens zwei Teil-Transportflächen in einem staubdicht gekapselten Gehäuse, das mit einer Neigung zwischen 5° und 15° auf Federn oder Gummipuffern aufgestellt ist und durch Unwuchtmotore, oder Excenterwellenantriebe kreisförmig oder linear erregt wird, Transportböden stufenförmig angeordnet sind. Die Amplitude und die Erregerfrequenz der Erregung ist abhängig von der Beschaffenheit des Aufgabematerials. Durch geeignete Antriebe wird es kreisförmig oder linear erregt, um das Aufgabematerial zu fördern. Durch den Transport wird das Aufgabematerial durch Umwälzung zum Teil entmischt.

Vorteilhaft ist es ferner, dass die Anlage mindestens zwei Teil-Transportflächen und mindestens eine Stufe zwischen den einzelnen Teil-Transportflächen aufweisen und dass die Teil-Transportflächen auf Quertraversen stufenförmig angeordnet sind. Die Teil-Transportflächen können ebenfalls individuell geneigt eingebaut werden. In der Maschine sind Teil-Transportflächen, mindestens zwei, stufenförmig angeordnet, die wiederum in ihrem Winkel zum staubdichten Gehäuse individuell angeordnet werden können.

Ein weiterer Vorteil ist darin zu sehen, dass im Bereich der mindestens einen Stufe eine Quertraverse angeordnet ist, in oder an der mindestens eine Gasdüse und/oder Lochblende angeordnet ist, die der gezielten Ausrichtung des Spülgases dient.

Die Gasmengen des Gases und des Absauggases können durch Drosselklappen oder Ventile individuell an jeder Stufe der Maschine eingestellt werden, womit die Korngrenze im Fertigmaterial beeinflusst wird.

Vorteilhaft ist es ferner, dass die mindestens eine Transportfläche mittels mindestens einer geeigneten Maschine, zum Beispiel mittels eines Umwuchtmotors und/oder eines Exzenterwellenantriebs in Schwingungen versetzt wird.

Vorteilhaft ist es ferner, dass die Querelemente kurz vor den Stufen quer zur Transportrichtung als Leisten ausgebildet sind, die das Material stauen und gleichmäßig auf die nächste Teil-Transportfläche fallen lassen.

Durch das an der Stufe fallende Material wird ein Spülgas geblasen, das das Feinmaterial mitreißt. Dieses mit Material angereicherte Gas wird abgesaugt und einer Filteranlage zugeführt, die das Material wieder aus dem Gas separiert und das Reingas der Maschine als Spülluft wieder zuführt.

Vorteilhaft ist es auch, dass der Winkel und die Entfernung zum Gasstrom der Sichtervorrichtung variabel und einstellbar ist.

Weiterhin ist es vorteilhaft, dass die aus mindestens einer Teilebene bestehende Transportfläche in einem Modulrahmen angeordnet ist, der vorbestimmte geometrische Maße aufweist.

Vorteilhaft ist es weiterhin, dass einzelne Module durch eine modulare Bauweise in Container-Gestellen/Rahmen, die nebeneinander oder übereinander angeordnet werden können, installiert werden. Ebenfalls können sie auch als Einzelmaschine in vorhandene oder neu zu bauende Gebäude aufgestellt werden.

Ferner ist es vorteilhaft, dass der abgesaugte Gasstrom einer Filtereinrichtung zugeführt wird, die das Staubanteile enthaltende Gas reinigt. Die abgesaugte, mit dem Feingutanteil 0 -0,08 mm angereicherte Luft wird dabei in der Filteranlage gereinigt und das Reingas des Filters der Maschine als Spülluft wieder zugeführt.

Vorteilhaft ist es auch, dass das Schüttgut durch eine Dosiervorrichtung, die oberhalb der mindestens einen ersten Teil-Transportfläche angeordnet ist, zugeführt wird.

Vorteilhaft ist es ferner, dass zwischen zwei Teil-Transportflächen mindestens eine Lochblende und/oder Gewebematten angeordnet ist.

Ferner ist es vorteilhaft, dass das gereinigte, von Staubpartikeln befreite Gas (Reingas) dem Gaseintrag mittels eines frequenzgesteuerten Gebläses zugeführt wird.

Im nun Folgenden wird die Erfindung anhand von Zeichnungen im Einzelnen näher erläutert. Es zeigt
- Fig. 1:: einen schematischen Aufbau einer Entfüllerungsanlage (1) in Modulbauweise mit zwei Containerrahmen (14, 14');
- Fig. 2:: eine schematische Detailskizze im Bereich einer Stufe (8) mit zwei Teil-Transportflächen (3, 3').

Die Fig. 1 zeigt eine schematische Darstellung der vorliegenden Erfindung mit einer Entfüllerungsanlage 1 in Modulbauweise mit zwei Containerrahmen 14, 14', die übereinander, nebeneinander und/oder einzeln in bereits bestehende Anlagen eingebaut werden können. Das Schüttgut 2 gelangt im vorliegenden Ausführungsbeispiel mittels einer Dosiervorrichtung 16 auf eine erste Schüttgut-Teil-Transportfläche 3. Diese erste Teil-Transportfläche 3 wird, wie alle weiteren folgenden Teil-Transportflächen 3', mittels einer Erregermechanik 10 in Schwingungen versetzt, wodurch das Schüttgut 2 einerseits gleichmäßig auf den einzelnen Teil-Transportflächen 3, 3' verteilt wird und andererseits die Fließgeschwindigkeit des Schüttgutes 2 eingestellt wird. Auf der Oberseite der Teil-Transportfläche 3 ist mindestens ein Querelement 11 im Bereich der ersten Stufe 8 angeordnet. Durch dieses Querelement 11 wird die Geschwindigkeit des Schüttstroms kurzzeitig gebremst und aufgehalten, wodurch das Schüttgut aufgelockert wird und es bereits zu einer Teilentmischung des Schüttgutes 2 kommt. Zwischen der ersten Teil-Transportfläche 3 und der zweiten Teil-Transportfläche 3' ist eine Stufe 8 angeordnet, deren Höhe (H) so bestimmt wird, dass das herab fallende Schüttgut vom Gasstrom 4' in ausreichender Zeit durchdrungen werden kann. In oder an der Quertraverse 12 bzw. den nachfolgenden Quertraversen 12' sind Gasstromdüsen 13 und/oder Lochblenden so angeordnet, dass der austretende Gasstrom 4' das die Stufen 8 herab fallende aufgelockerte Schüttgut 2 durchdringt, wodurch ein Teil des Füllermaterials, wie Staub- oder Mehlanteile zumindest teilweise abgetrennt werden und im austretenden Gasstrom 4' schweben. Der aus dem Schüttgut 2 austretende Gasstrom enthält somit einen gewissen Anteil an Schwebstoffen. Das mit Schwebstoffen belastete Gas wird von einer Absaugvorrichtung 9 aufgenommen, wobei jeder Stufe 8, 8' ein entsprechendes Absaugrohr 9' zugeordnet ist. Der Abstand und der Winkel des jeweiligen Absaugrohrs 9' zum Schüttgut 2 bzw. zu den Transportflächen 3, 3' ist variabel und richtet sich im Wesentlichen nach dem zu entfüllernden Material. Die gesamte Maschine, die sich aus einer Mehrzahl von Teil-Transportflächen 3, 3' und weiteren diskreten Bauelementen zusammensetzt, wird von einer Erregereinheit direkt oder indirekt über ein staubdichtes Gehäuse 7 in Schwingungen versetzt werden. Dieses staubdichte Gehäuse 7 ist auf Schwingelementen 23 gelagert. Die Schwingelemente können Federn oder aus Gummilagern bestehen, wie beispielsweise einem schwingungsfähigen Schwingmetall. Dabei kann entweder das gesamte staubdichte Gehäuse 7 geneigt sein, oder jede einzelne Teil-Transportfläche 3, 3' einen vorbestimmten und gesonderten Winkel zum Gehäuse einnehmen, um damit die Fließgeschwindigkeit des Materialbettes dem jeweiligen Material anzupassen.

Das staubdichte Gehäuse 7 wird an geeigneter Stelle von den jeweiligen Absaugrohren 9' durchdrungen und mittels geeigneter Dichtungen zwischen Gehäuse 7 und Absaugrohr 9' abgedichtet. Die Absaugrohre 9' werden im Bereich der einzelnen Stufen 8, 8' in einem vorbestimmten Abstand angeordnet und eingestellt. Die Gasmengen in den Leitungen 4 und in den Absaugrohren 9' können durch Drosselklappen 29, 29' oder Ventile individuell an jeder Stufe der Maschine eingestellt werden, womit die Korngrenze im Fertigmaterial beeinflusst wird. Das mit Partikeln belastete und verunreinigte Gas in den Absaugrohren 9' wird anschließend einer Filteranlage 15 im oberen Bereich durch einen Einführstutzen 26 zugeführt, die das belastete Gas zu Reingas entsprechend den gesetzlichen Regelungen reinigt. Die ausgefilterten Partikel 21 werden in einem Sammelbehältnis 24 mittels eines Schneckentriebes 25 ausgetragen und an geeigneter Stelle gelagert. Das Reingas aus der Filteranlage 15 wird über eine Transferleitung 18 einem frequenzgesteuerten Gebläse 20 zugeführt, welches das Reingas über die Leitung 18' dem Gaseintrag 19 wieder zuführt, sodass im Prinzip das gereinigte Gas nicht in die Umwelt geblasen wird, sondern wieder verwendet wird.

Wie bereits weiter oben erwähnt, sind die Teil-Transportböden 3, 3' auf Quertraversen 12 befestigt, die sowohl aus gekantetem Blech, Profilstählen oder Hohlprofilen bestehen können. Die Anzahl der Stufen 8 beträgt im Normalfall mindestens zwei. Sie ist variabel und richtet sich nach dem Aufgabegut. Das Aufgabematerial wird mit einer hier nicht gezeigten Schurre auf die gesamte Breite der Teil-Transportfläche 3, 3' aufgegeben und durch die Erregung des Gehäuses 7 über die Teil-Transportflächen 3, 3' und die Schwerkraft transportiert.

Vor jeder Stufe 8 sind Querelemente 11 als Leisten auf den Teil-Transportflächen 3, 3' angeordnet, die das Material stauen und dafür sorgen, dass es beruhigt und gleichmäßig auf die nächste Teil-Transportfläche 3' fällt. In oder an den Quertraversen 12 jeder Stufe 8 sind Luftdüsen angeordnet, die das vom oberen Transportboden 3 herabfallende Material durchströmt und somit die Feinpartikel des Aufgabematerials mitreißt. Über den Stufen sind in ihrem Winkel einstellbare Absaugkanäle angeordnet, die den mit der Luft mitgerissenen Staubanteil absaugt und zu einer Filteranlage 15 transportiert.

Das so entfüllerte Material von 0,08 - 5 mm im Durchmesser wird am Ende der Maschine in einer Schurre zusammen geführt und von dort über Förderbänder auf eine Halde oder in ein Silo transportiert. Maschine und Filter bilden hierbei eine Einheit, das heißt, sie sind modular in Containerrahmen 14, 14' untergebracht, die je nach Anforderung nebeneinander oder übereinander angeordnet sein können.

Bei größeren Durchsatzleistungen wird die Maschine proportional in ihrer Breite, Länge, Höhe und die Anzahl der Stufen angepasst. Die Luftvolumina und die Geschwindigkeit werden entsprechend der Leistung geregelt. Hierzu verfügen sowohl die Leitungen 4 der Blasluft als auch die Absaugrohre 9' über entsprechende Ventile, Drosselklappen oder Leitbleche. Die konstruktive Gestaltung der Düsen 13 in oder an den Quertraversen 12 kann je nach Aufgabematerial unterschiedlich sein. Hierbei kann es sich um Lochbleche 17, Gewebe oder individuell gestaltete Düsen handeln.

Die Fig. 2 zeigt eine schematische Detailskizze im Bereich einer Stufe 8 mit zwei Teil-Transportflächen 3, 3'. Das auf der Teil-Transportfläche 3 abfließende Schüttgutbett besteht aus einer Mischung aus groben, mittleren und feinen Materialanteilen, die zu entmischen sind, wobei unter "feinen" Materialanteilen Partikel < 0,08 mm im Durchmesser verstanden werden soll. Das auf der mindestens einen Teil-Transportfläche 3 aufgebrachte Schüttgut 2 wird zunächst infolge der Vibration der Teil-Transportfläche 3 mit einer vorbestimmten Frequenz und einer vorbestimmten Amplitude homogen und mit einer gleichmäßigen Schüttbettdicke (S) auf der Teil-Transportfläche 3 verteilt. In diesem Zustand gelangt das Schüttgut an vorbestimmter Stelle auf der Teil-Transportfläche 3 an das Querelement 11 und wird kurzzeitig gebremst und aufgestaut, wobei unter anderem eine Umwälzung des aufgestauten Materials stattfindet. Aufgrund der Vibration des Schüttbetts stellt sich im Laufe der Zeit bereits eine Trennung oder Aufteilung der einzelnen Bestandteile der Mischung ein, wobei sich die leichteren Teilchen in einer oberen Schicht 27 ablagern und die schwereren Bestandteile in einer tiefer gelegenen Schicht 28 gesammelt werden. Die Höhe des Quereelementes 11 richtet sich im Wesentlichen nach der Art der Größenverteilung der einzelnen Anteile des Gemisches, das auf der Teil-Transportfläche 3 liegt. Nach erreichen der vorbestimmten Stauhöhe strömt das bereits teilweise in Schichten 27, 28 entmischte Schüttgut über die Kanten des Querelements 11 und der Stufe 8 herab auf die nachfolgende Teil-Transportfläche 3'. Während des Herabfallens des zumindest teilweise entmischten Schüttgutes wird der mehrschichtige Materialstrom von einem Gasstrom 4' durchdrungen, wobei die leichten Bestandteile des Materialstromes abgeblasen werden und im Gasstrom 4' schweben. Diese schwebenden Teilchen im Gasstrom 4' werden dann von einer hier nicht gezeigten Absaugglocke mit mindestens einem Absaugrohr 9' aufgenommen und der Absaugvorrichtung 9 zugeführt. Dieser Vorgang wiederholt sich an jeder Stufe 8, 8' mindestens einmal. Dadurch wird am Austrag 30 des Materialstromes ein Restgehalt an feinen Teilchen < 0.08 mm im Durchmesser von < 5 % erzielt, was mit anderen Maschinen im Stand der Technik nicht erreichbar ist. Der Neigungswinkel α, α' der einzelnen Teil-Transportflächen 3, 3' kann unterschiedlich eingestellt werden und richtet sich u.a. nach der Art des Schüttgutes und der damit zusammenhängenden Fließgeschwindigkeit des Materialstromes. Die Höhe (H) der Stufen 8, 8' kann ebenfalls unterschiedlich eingestellt werden und richtet sich u.a. nach dem zu erzielenden Grad der Entmischung, d.h. je länger die Zeit ist, die der Materialstrom dem Gasstrom 4 ausgesetzt ist, desto größer ist der Grad der Entmischung. Die Stufe 8 wird durch eine Traverse 12 gebildet, die den Abstand (H) zwischen den beiden Teil-Transportflächen 3, 3' bestimmt. An oder in der Traverse 12 ist mindestens eine Gasdüse 13 angeordnet, die dem Gastrom 4' eine vorgegeben und einstellbare Richtung gibt. Anstatt einer oder mehrerer Gasdüsen 13 ist es für manche Anwendungsfälle sinnvoll, Lochblenden zu verwenden, die den Gasstrom 4' über die gesamte Breite der Stufe 8 verteilt.

## Patentansprüche

1. Anlage (1) zur Entfüllerung von gemischtem Schüttgut (2) mit einer geneigten, stufenförmig ausgebildeten Transportfläche, die in mindestens zwei Teil-Transportflächen (3, 3') unterteilt ist, auf der das Schüttgut liegt und nach jeder Stufe (8, 8') Mittel zur Erzeugung eines das Schüttgut durchdringenden Gasstroms (4') angeordnet sind, wobei die Neigung der mindestens zwei Teil-Transportflächen (3, 3') zwischen 3° und 25° liegt und die mindestens zwei Teil-Transportflächen (3, 3') so ausgebildet sind, um periodische Schwingungen auszuführen und der Gasstrom (4') im Bereich mindestens einer Stufe (8) am Ende der mindestens einen Teil-Transportfläche (3, 3') das Schüttgut (2) durchdringt, **dadurch gekennzeichnet, dass** vor jeder Stufe (8), im Bereich der Stufe (8) auf den mindestens zwei Teil-Transportflächen (3, 3') jeweils mindestens ein Querelement (11) angeordnet ist, das den Schüttgutstrom, zumindest kurzzeitig, bremst; und dass der Gasstrom (4') nach Durchdringen des Schüttguts (2) von mindestens einem Absaugrohr (9') aufgenommen wird, wobei das Absaugrohr im Bereich der mindestens einen Stufe (8) angeordnet ist.

2. Anlage nach Anspruch 1, **dadurch gekennzeichnet, dass** die mindestens eine Teil-Transportfläche (3) in einem abgeschlossenen Gehäuse (7) angeordnet ist.

3. Anlage nach Anspruch 1 und 2, **dadurch gekennzeichnet, dass** zwischen zwei Teil-Transportflächen (3, 3') mindestens eine Lochblende und/oder Gewebematten angeordnet sind.

4. Anlage nach einem der vorangegangenen Ansprüche, **dadurch gekennzeichnet, dass** die mindestens eine Teil-Transportfläche (3) mittels mindestens einer geeigneten Maschine, zum Beispiel eines Unwuchtmotors und/oder eines Exzenterwellenantriebs, in kreisförmige und/oder lineare Schwingungen versetzt wird.

5. Anlage nach einem der vorangegangenen Ansprüche, **dadurch gekennzeichnet, dass** im Bereich der mindestens einen Stufe (8) eine Quertraverse (12) angeordnet ist, in deren Bereich mindestens eine Gasdüse (13) angeordnet ist.

6. Anlage nach einem der vorangegangenen Ansprüche, **dadurch gekennzeichnet, dass** der Winkel und die Entfernung zum Gasstrom (4') des Absaugrohrs (9') variabel und einstellbar ist.

7. Anlage nach einem der vorangegangenen Ansprüche, **dadurch gekennzeichnet, dass** die aus mindestens einer Teil-Transportfläche (3, 3') bestehende Maschine in einem Containerrahmen (14, 14') angeordnet ist, der vorbestimmte geometrische Ausmaße aufweist.

8. Anlage nach einem der vorangegangenen Ansprüche, **dadurch gekennzeichnet, dass** der abgesaugte Gasstrom (4') einer Filteranlage (15) zugeführt wird, die Staubteile enthaltendes Gas reinigt.

9. Anlage nach einem der vorangegangenen Ansprüche, **gekennzeichnet durch** eine Dosiervorrichtung (16), die oberhalb der mindestens einen ersten Teil-Transportfläche (3) angeordnet ist.

10. Verfahren zur Entfüllerung von gemischtem Schüttgut (2) mit einer geneigten, mindestens zwei Teil-Transportflächen (3, 3') aufweisenden Transportboden, wobei die Neigung zwischen 3° und 25°, vorzugsweise zwischen 5° und 15° liegt, auf dem das Schüttgut (2) liegt, das vom Gasstrom (4') durchdrungen wird und die mindestens eine Teil-Transportfläche (3, 3') in periodische Schwingungen versetzt wird und der Gasstrom (4') im Bereich der mindestens einen Stufe (8) zwischen der mindestens einen Teil-Transportfläche (3) und der mindestens einen folgenden Teil-Transportfläche (3') das Schüttgut (2) durchdringt, **dadurch gekennzeichnet, dass** vor jeder Stufe (8), im Bereich der Stufe (8) auf den mindestens zwei Teil-Transportflächen (3, 3') jeweils mindestens ein Querelement (11) angeordnet wird, das den Schüttgutstrom, zumindest kurzzeitig bremst; und dass der Gasstrom (4') nach Durchdringen des Schüttgutes (2) von mindestens einem Absaugrohr (9') aufgenommen wird, das im Bereich der mindestens einen Stufe (8) angeordnet wird.

11. Verfahren nach Anspruch 10, **dadurch gekennzeichet,** dass das abgesaugte Gas in einer Filteranlage (15) gereinigt wird und das gereinigte, von Staubpartikeln befreite Gas, d.h. Reingas, einem Gaseintrag (19) mittels eines frequenzgesteuerten Gebläses (20) als Spülgas zugeführt wird.

12. Verfahren nach Anspruch 10, **dadurch gekennzeichnet, dass** eine Schüttbettdiche (S) mittels der Erregerfrequenz und der Amplitude der Vibration der Teil-Transportflächen (3, 3') eingestellt wird.

## Claims

1. System (1) for removing dust from mixed bulk material (2) having an inclined step-shaped transport surface divided into at least two transport surfaces (3, 3 '), to which the bulk material is situated and after each stage (8, 8') means for generating a the bulk material penetrating gas stream (4') are arranged, wherein the inclination of the at least two part-conveying surfaces (3, 3 ') is between 3 ° and 25 °, and the at least two part-conveying surfaces (3, 3 ') are adapted to perform periodic oscillations and the gas stream (4') penetrates in the region of at least one stage (8) at the end of at least one part-conveying surface (3, 3 ') the bulk material (2), **characterized in that** that prior to each stage (8) in the region of the step (8) on the at least two part-conveying surfaces (3, 3 ') each shows at least one cross member (11) which brakes the bulk material stream at least briefly; and that the gas flow (4 ') after penetration of the bulk material (2) is received of at least one suction pipe (9'), whereby the suction tube is arranged in the region of at least one stage (8).

2. System according to claim 1, **characterized in that** the at least one part-conveying surface (3) is arranged in a closed housing (7).

3. System according to claim 1 and 2, **characterized in that** between two partial transport surfaces (3, 3 ') at least one aperture and / or fabric mats are arranged.

4. System according to one of the preceding claims, **characterized in that** the at least one part-conveying surface (3) is displaced by means of at least a suitable machine, for example, an unbalance motor and / or an eccentric shaft drive, in circular and / or linear oscillations.

5. System according to one of the preceding claims, **characterized in that** a crossbeam (12) is arranged in the region of at least one stage (8) in the region of which at least one gas nozzle (13) is arranged.

6. System according to one of the preceding claims, **characterized in that** the angle and the distance to the gas stream (4 ') of the suction tube (9') is variable and adjustable.

7. System according to one of the preceding claims, **characterized in that** the at least one part-conveying surface (3, 3 ') existing machine is arranged in a container frame (14, 14') having predetermined geometric proportions.

8. System according to one of the preceding claims, **characterized in that** the extracted gas flow (4 ') is supplied to a filter unit (15) which dust-containing gas cleans.

9. System according to one of the preceding claims, **characterized by** a metering device (16), which is arranged above the at least one first part-conveying surface (3).

10. Method for removing dust from mixed bulk material (2) with an inclined at least two part-conveying surfaces (3, 3 ') having a transport floor, wherein the inclination is between 3 ° and 25 °, preferably between 5 ° and 15 °, on which the bulk material (2) is situated and penetrated and the at least one part-conveying surface (3, 3) is set into periodic vibration, and the gas stream (4)' and the gas flow (4') in the region of at least one stage (8) between the at least one part-conveying surface (3) and the at least one following part-conveying surface (3 ') penetrates the bulk material (2), **characterized in that** in front of each stage (8), in the region of the step (8) is arranged at least one cross member (11) on the at least two part-conveying surfaces (3, 3' which, at least temporarily slows down the stream of bulk material; and that the gas flow (4 ') after penetration of the bulk material (2) of at least one suction pipe (9') is received which is arranged in the region of at least one stage (8).

11. Method according to claim 10, **characterized in that** the aspirated gas is cleaned in a filter unit (15) and the purified and free of dust particles gas, that is the clean gas, a gas entry (19) by means of a frequency controlled fan (20) is supplied as a purge gas.

12. Method according to claim 10, **characterized in that** a bulk bed thickness (S) by means of the excitation frequency and the amplitude of vibration of the part-conveying surfaces (3, 3 ') is adjusted.

## Revendications

1. Installation (1) pour l'enlèvement des poussières de matière mélangée (2) ayant un transport de surface étagée incliné en au moins deux surfaces de transport (3, 3') est divisée, dans laquelle la matière en vrac est située et après chaque étage (8, 8') des moyens pour générer un courant de gaz du matériau en vrac de pénétration (4') sont disposées, dans lequel l'inclinaison des au moins deux surfaces partielles de convoyage (3, 3') est compris entre 3 ° et 25 °, et les au moins deux surfaces partielles de convoyage (3, 3') sont adaptés pour exécuter des oscillations périodiques et le courant de gaz (4') dans la zone d'au moins un étage (8) à l'extrémité d'au moins une surface de la partie de convoyage (3, 3') de la matière en vrac (2) pénètre, **caractérisé en ce que**, avant chaque étape (8), dans la région du étape (8) sur au moins deux surfaces partielles de convoyage (3, 3 ') présentent chacun au moins un élément transversal (11) est agencé, lequel le flux de matériau en vrac, au moins brièvement, freins; et que l'écoulement (4') de gaz après la pénétration de la matière en vrac (2) d'au moins une conduite d'aspiration (9') est reçu, le tube d'aspiration dans la zone d'au moins un étage (8) est disposé.

2. Installation selon la revendication 1, **caractérisé en ce que** au moins une surface de la partie de convoyage (3) est disposé dans un boîtier fermé (7).

3. Installation selon la revendication 1 ou 2, **caractérisé en ce que** entre deux surfaces partielles de transport (3, 3 ') au moins une ouverture et / ou des nattes en tissu sont disposés.

4. Installation selon l'une quelconque des revendications précédentes, **caractérisé en ce que** au moins une surface de la partie de convoyage (3) est déplacé au moyen d'au moins d'une machine appropriée, par exemple, un vibreur et / ou un excentrique entraînement d'arbre, dans circulaire et / ou des oscillations linéaires.

5. Installation selon l'une des revendications précédentes, **caractérisé en ce qu'**une traverse (12) est disposé dans la zone d'au moins un étage (8), est disposé dans la zone de laquelle au moins une buse de gaz (13).

6. Installation selon l'une des revendications précédentes, **caractérisé en ce que** l'angle et la distance dans le flux de gaz (4 ') du tube d'aspiration (9') est variable et réglable.

7. Installation selon l'une des revendications précédentes, **caractérisé en ce que** au moins une partie proportions géométriques surface de convoyage (3, 3') dans une machine existante châssis de récipient (14, 14') est disposée ayant prédéterminée.

8. Installation selon l'une des revendications précédentes, **caractérisé en ce que** l'écoulement (4 ') le gaz extrait est amené à une unité de filtre (15) le gaz contenant des poussières de nettoyer les pièces.

9. Installation selon l'une des revendications précédentes, **caractérisé par** un dispositif de dosage (16), qui est disposé au-dessus d'au moins une première surface de la partie de convoyage (3).

10. Procédé pour l'enlèvement des poussières de matière mélangée (2) avec un inclinées, au moins deux surfaces partielles de convoyage (3, 3 ') ayant la surface de transport, dans lequel l'inclinaison compris entre 3 ° et 25 °, de préférence entre 5 ° et 15 °, sur le matériau en vrac (2) est placé, est pénétrée et au moins une surface de la partie de convoyage (3, 3) par le flux de gaz (4)' est mis en vibration périodique et le flux de gaz (4 ') dans la zone d'au moins un étage (8) entre au moins une surface partiellement de transport (3) et la surface d'au moins une suite partiel de transport (3 ') de la matière en vrac (2) pénètre, **caractérisé en ce qu'** avant chaque étage (8), dans la région du étage (8) à l'au moins deux surfaces partielles de convoyage (3, 3 ') présentent chacun au moins un élément transversal (11) qui est disposé, au moins temporairement, ralentit vers le bas le flux de matériau en vrac; et que l'écoulement (4') de gaz après la pénétration de la matière en vrac (2) d'au moins une conduite d'aspiration (9') est reçu, qui est disposé dans la zone d'au moins un étage (8).

11. Procédé selon la revendication 10, **caractérisé en ce que** le gaz aspiré est nettoyé dans une unité de filtre (15) et le gaz purifié et libéré des particules de poussière, que le gaz propre, une entrée de gaz (19) au moyen d'un ventilateur à commande de fréquence (20) est alimenté en tant que gaz de purge.

12. Procédé selon la revendication 10, **caractérisé en ce qu'**une épaisseur de lit en vrac (S) au moyen de la fréquence d'excitation et l'amplitude de vibration des surfaces partiellement de transport (3, 3') est ajustée.
